# EUROPÄISCHE PATENTSCHRIFT

(11) **EP 0 549 962 B1**
(45) Veröffentlichungstag und Bekanntmachung des Hinweises auf die Patenterteilung: **03.09.1997**
(21) Anmeldenummer: 92121426.8
(22) Anmeldetag: 17.12.1992
(51) Int. Cl.: A43B 13/20, A43B 13/00

(54) **Schuhboden, insbesondere für Sportschuhe, mit aufpumpbaren Schlauchelementen**
Sole, in particular for sports shoes with inflatable tubular elements
Semelles, en particulier pour chaussures de sport, avec des éléments tubulaires gonflables

(30) Priorität: 02.01.1992 DE 9200013 U
(43) Veröffentlichungstag der Anmeldung: 07.07.1993
(62) Teilanmeldung aus: 96113316.2
(73) Patentinhaber: ADIDAS AG, 91074 Herzogenaurach (DE)
(72) Erfinder: Kaiser, Otmar, W-8560 Lauf / Pegnitz (DE)
(74) Vertreter: Geissler, Bernhard, Dr.

(56) Entgegenhaltungen:
- DE-A- 1 287 477
- DE-C- 188 808
- DE-C- 829 265
- GB-A- 2 073 006
- GB-A- 2 200 831
- US-A- 2 605 560

## Beschreibung

Die Erfindung betrifft einen Schuhboden, insbesondere für Sportschuhe, mit aufpumpbaren Schlauchelementen.

Aus der GB-A-2 200 831 ist ein Schuhboden, insbesondere für Sportschuhe, bekannt mit einer Sohlenschicht, auf deren Laufseite ein mit Luft aufpumpbares Schlauchelement befestigt ist, dessen Breite im Verhältnis zur Sohlen Breite gering ist und das die Sohlenauftrittsfläche bildet.

Bei einem bekannten Schuhboden (DE-PS 829 265) wird die Auftrittsfläche der Sohle durch ein Schlauchelement gebildet, das auf der Vordersohle angeordnet ist und mittels einer Luftpumpe aufgepumpt werden kann. Hierzu befindet sich etwa im Gelenkbereich auf der Unterseite der Sohle ein Ventilansatz mit einer Ausnehmung, in welcher das Ventil bei Nichtbenutzung untergebracht werden kann. Das Schlauchelement bildet einen geschlossenen Ring, der in seiner Kontur etwa der Kontur des Vordersohlenrandes entspricht und parallel zu diesem verläuft, wobei das Schlauchelement eine einzige geschlossene Kammer enthält. Das hat zur Folge, daß im Verlauf des Abrollvorganges unter dem Gewicht des Benutzers Luft aus dem gerade hauptsächlich belasteten Teil des Schlauchelements in den weniger belasteten Teil davon verdrängt wird und daher ein Schwimmgefühl, das Unsicherheit erzeugt, entstehen kann. Um dieses auszugleichen, kann das Schlauchelement mit einem relativ hohen Luftdruck aufgepumpt werden, verliert aber dann den weichen Auftritt, der für die Dämpfung erwünscht ist.

Bei einem anderen bekannten Schuhboden (US-PS 26 05 560) wird die Laufseite der Vordersohle und des Absatzes durch je ein Luftpolster gebildet, das mit Ausnahme eines schmalen Randbereiches die ganze Fläche der Vordersohle bzw. des Absatzes einnimmt. Im Unterschied zu einem Schlauchelement bei dem vorstehend beschriebenen bekannten Schuhboden, dessen Breite im Verhältnis zur Sohlenbreite gering ist, stützt sich jedes Luftpolster dieses bekannten Schuhbodens praktisch über die Sohlenbreite und undefiniert auf dem Boden ab. Dadurch wird die Tendenz der Luftverdrängung von einem belasteten Bereich des Luftpolsters zu einem weniger belasteten Bereich davon noch ausgeprägter und eine einwandfreie Führung des Fusses beim Abrollvorgang ist nicht gewährleistet.

Aufgabe der vorliegenden Erfindung ist es, einen Schuhboden der eingangs geschilderten Art so auszubilden, daß durch die Schlauchelemente eine einwandfreie Unterstützung auch dann gewährleistet ist, wenn aus Dämpfungsgründen in den Schlauchelementen nur ein relativ geringer Luftdruck vorgesehen ist.

Erfindungsgemäß wird dies durch die Ausgestaltung gemäß dem Patentanspruch 1 erreicht.

Die in dem bzw. den Schlauchelementen vorgesehene Längs-Trennwand sorgt für eine hinreichende Formstabilität der Schlauchelemente, so daß diese auch bei einem relativ hohen darin herrschenden Luftdruck (z.B. 2 bar über dem Außendruck) ihre Form und ihr Volumen nur wenig verändern und dadurch das Auftrittsverhalten des Schuhbodens durch Druckänderungen in Anpassung an unterschiedlichen Untergrund nicht wesentlich verändert wird. Außerdem ergibt diese Längs-Trennwand eine hinreichende Stützfähigkeit auch für den Fall, daß infolge einer Beschädigung eines Schlauchelements dieses keinen Druck mehr hält, so daß der Schuh bis zu einer Reparatur oder einem Austausch des Schlauchelements wenigstens noch einigermassen brauchbar ist.

Weitere Vorteile und Merkmale der Erfindung ergeben sich aus der nachfolgenden Beschreibung eines Ausführungsbeispiels anhand der beiliegenden Zeichnungen sowie aus weiteren Unteransprüchen. In den Zeichnungen zeigen:
Fig. 1 eine Seitenansicht eines Schuhbodens nach der Erfindung;
Fig. 2 eine Draufsicht auf den Schuhboden gemäß Fig. 1, teilweise geschnitten längs der Linie II - II in Fig. 3;
Fig. 3 einen Schnitt längs der Linie III - III in Fig. 2;
Fig. 4 eine Untenansicht des Schuhbodens gemäß Fig. 1, welche die Gestaltung der daran befestigten Schlauchelemente erkennen lässt, und
Fig. 5 einen zu Fig. 3 analogen Schnitt mit einer modifizierten Ausführungsform der Schlauchelemente.

Das in den Zeichnungen dargestellte Ausführungsbeispiel eines erfindungsgemässen Schuhbodens besteht im wesentlichen aus einer durchgehenden Sohlenplatte 1 aus einem harten, biegeelastischen Kunststoff, z.B. hart eingestelltem Polyamid, mit einem Vordersohlenbereich 2, einem Gelenkbereich 3 und einem Fersenbereich 4, aus im Ganzen mit 5 bezeichneten Stützwänden, die jeweils grob angenähert dem zugeordneten Sohlenrand der Sohlenplatte 1 folgen, und aus einem fersenseitigen Sohlenteil 6 sowie einem medialen Sohlenteil 7 und einem lateralen Sohlenteil 8 an der Vordersohle 2 in Form von Schlauchelementen. Die Schlauchelemente 6, 7 und 8 haben im Unterschied zu flächig-voluminösen Luftpolstern eine im Vergleich zu ihrer Länge und der Sohlenbreite relativ geringe Querausdehnung, so daß es möglich ist, mindestens zwei Schlauchelemente oder - bei gekrümmter Form der Schlauchelemente - zwei Abschnitte eines Schlauchelementes mit Abstand voneinander nebeneinander an der Sohlenplatte 1 zu befestigen (vgl. Fig. 4).

Wie aus Fig. 1 hervorgeht, nimmt die Höhe der beiderseitigen Stützwände 5 von der Fersenscheitellinie bis zum hinteren Endabschnitt der Vordersohle 2 in leicht geschwungener Keilform ab, so daß ein dazwischen gebildeter Einbauraum 10 entsprechend in seiner Höhe abnimmt und etwa am hinteren Rand des Vordersohlenbereiches 2 aufhört. Die beiderseitigen Stützwände 5 haben in der Draufsicht zur Erhöhung ihrer Steifigkeit gegenüber seitlichen Kräften und ihrer Tragfähigkeit gegenüber vertikalen Belastungen eine Wellenform, so daß nach innen, d.h. zur Sohlenmitte hin, einspringende Einbuchtungen 12 gebildet sind. In dem gezeigten Ausführungsbeispiel werden von jeder der beiderseitigen Stützwände 5 vier Einbuchtungen 12 gebildet, die etwa gleich weit nach innen vorspringen. An den gegenüberliegenden Scheitelpunkten der beiden hintersten Einbuchtungen 12 sind im Einbauraum 10 zwei mit der Sohlenplatte 1 und den Stützwänden 5 einstückig ausgebildete, vertikal nach oben vorspringende und ebene Halteplatten 13 vorgesehen, die zur Befestigung einer nur angedeuteten Miniatur-Kolbenpumpe 14 mit integrierter Ventilanordnung dienen.

Die Dicke der Sohlenplatte 1 ist durchgehend etwa gleichbleibend und beträgt etwa 2 mm. Auf der Laufseite der Sohlenplatte 1 sind jedoch nach unten um etwa weitere 2 mm vorspringende Ränder vorgesehen, die in ihrem Verlauf weitgehend der Kontur der darin einzusetzenden Schlauchelemente 6, 7 und 8 entsprechen. In dem von den Rändern 16 eingegrenzten Bereich sind Aufblasöffnungen 17 vorgesehen, welche die Sohlenplatte 1 durchsetzen und auf der Fußseite davon in den Einbauraum 10 münden. Um die Aufblasöffnungen 17 herum ist die Sohlenplatte 1 fußseitig örtlich in Form von kleinen Vorsprüngen oder Sockeln verstärkt, in welchen kleine Rohrstutzen zum Aufstecken von Verbindungsschläuchen 19 angeordnet sind. Die Verbindungsschläuche 19 führen zu je einem von vier Druckanschlüssen 20 der Miniatur-Kolbenpumpe 14. Auf der Laufseite finden sich in die Sockel hinein gearbeitete Ausnehmungen, in die an den Schlauchelementen vorgesehene, nicht gezeigte Ansätze luftdicht eingefügt sind. Die Schlauchelemente sind im übrigen angeklebt. Abweichend von dieser Gestaltung können in die Sohlenplatte 1 auch Anschlußnippel direkt eingebettet sein, die nach oben die erwähnten kleinen Rohrstutzen bilden und auch nach unten vorspringen. Der nach unten vorspringende Nippelteil ist zweckmäßigerweise dicker als der nach oben ragende Rohrstutzen, ragt in eine entsprechende Öffnung des zugeordneten Schlauchelements und dichtet diese ab.

Die Einbuchtungen 12 der wellenförmigen Stützwände 5 sind von Tragflächen 21 abgedeckt, die seitlich zum Außenrand hin geringfügig über die äußeren Scheitelpunkte der Wellen der Stützwände 5 hinausragen und die Kontur 22 der Fußseite des Schuhbodens bestimmen. Aus Fig. 3 geht hervor, daß die Tragflächen 21, mit denen später die Unterseite eines nicht gezeigten Schuhschaftes verbunden wird, konkav gewölbt von innen nach außen ansteigen, um dadurch ein Fußbett zumindest im Fersenbereich des Schuhbodens vorzuformen.

Form und Anordnung der Schlauchelemente 6 und 7, 8 ergeben sich aus den Fig. 3 und 4, wobei aus Gründen der vereinfachten Darstellung nur eine Profilierung des Schlauchelements 7 gezeichnet ist. Jedoch weisen alle Schlauchelemente eine Profilierung auf, um die Rutschsicherheit zu verbessern.

Die Schlauchelemente 6, 7 und 8 haben im Vergleich zur Sohlenbreite eine relativ geringe Quererstreckung, so daß sie mit einem Querabstand voneinander an der Unterseite der Sohlenplatte 1 befestigt werden können. Alle Schlauchelemente 6, 7 und 8 haben einen im wesentlichen rechteckigen Querschnitt (vgl. Fig. 3), durch den sich auch im unbelasteten Zustand eine der Breite der Schlauchelemente entsprechend breite Auftrittsfläche jedes Schlauchelements ergibt. Infolge dieser etwa rechteckigen Querschnittsform hat jedes Schlauchelement einen erhöhten Widerstand gegenüber einem seitlichen Abrollen, so daß eine ausgeprägte Wirkung gegen übermässige Pronation und/oder Supination erzielbar ist. Es ist aber auch denkbar, nur an einer Seite des Querschnitts eine derartige Rechteckkante 33 auszubilden, z.B. zum Zweck der Steuerung der Pronation nur an der - in Fig. 4 - linken Seite des medialen Teils 6a des Schlauchelements 6 und und des medialen Schlauchelements 7, die gegenüberliegende Seite des Schlauchelement-Querschnitts jedoch zu runden, wie das aus Fig. 5 ersichtlich ist.

Alle Schlauchelemente sind durch eine in deren Längsrichtung verlaufende Längs-Trennwand 30 bzw. 30' in zwei zueinander parallel verlaufende Kammern 31 unterteilt, die durch mindestens eine nur in Fig. 5 gezeigte Öffnung 34 miteinander in Verbindung stehen. Die Längs-Trennwand 30 ist bei der Ausführungsform gemäß den Fig. 1 bis 4 im Querschnitt U-förmig ausgebildet und dient dazu, die Schlauchelemente 6 und 7, 8 in seitlicher Richtung zu stabilisieren, damit bei einem relativ geringen Luftdruck darin kein Schwimmgefühl für den Läufer aufkommt. Die erwähnte Öffnung in der Längs-Trennwand 30 befindet sich vorzugsweise im Bereich der Aufblasöffnungen 17 (Fig. 4). Die Längs-Trennwand 30 ist, wie Fig. 3 zeigt, mit der den inneren Boden des jeweiligen Schlauchelements bildenden Fläche verbunden.

Das fersenseitige Schlauchelement 6 ist hufeisenförmig und verläuft entlang der Kontur des Fersenbereichs der Sohlenplatte 1 (vgl. Fig. 4). Es ist außerdem durch eine Quer-Trennwand 32 in einen medialen Schlauchelement-Teil 6a und einen lateralen Schlauchelement-Teil 6b unterteilt. Die Quer-Trennwand 32 sitzt etwa im Fersenscheitelpunkt und schließt die in jedem der Schlauchelement-Teile 6a, 6b vorhandenen Kammern 31 gegeneinander ab.

Die auf der Vordersohle 2 vorgesehenen Schlauchelemente 7, 8 verlaufen ziemlich genau entlang der seitlichen Sohlenränder, weisen jedoch nach innen vorspringende Verzweigungen 7a bzw. 8a auf, die den Ballenbereich überdecken und unmittelbar voreinander angeordnet sind (Fig. 4). An die beiden vorderen Schlauchelemente 7, 8 schließt bis zur Sohlenspitze hin eine örtliche Verdickung 9 der Sohlenplatte 1 an, die zur Sohlenspitze scharf ausläuft und mit ihrer Laufseite eine stetige Fortsetzung der Auftrittsfläche der vorderen Schlauchelemente 7, 8 bildet (Fig. 1). Als Verdickung 9 ist auch ein aufgeklebtes Sohlenelement aus druckverformbarem Material denkbar.

Die in dem fersenseitigen Schlauchelement 6 vorgesehene Quer-Trennwand 32 kann ausgehend vom Fersenscheitelpunkt zur medialen Seite hin versetzt angeordnet sein, um das Volumen der Schlauchelement-Teile 6a und 6b unterschiedlich groß zu halten. Dadurch lässt sich unabhängig von dem in diesen Schlauchelement-Teilen herrschenden Luftdruck das Dämpfungsverhalten des lateralen Schlauchelement-Teils 6b, der beim Aufsetzen zuerst Bodenkontakt bekommt, verbessern.

## Patentansprüche

1. Schuhboden, insbesondere für Sportschuhe, mit einer Sohlenschicht (1), auf deren Laufseite mindestens ein mit Luft aufpumpbares Schlauchelement (6) von gekrümmter Form oder mindestens zwei Schlauchelemente (7, 8) befestigt ist, bzw. sind, wobei die Breite jedes Schlauchelements (6,7,8) im Verhältnis zur Sohlenbreite gering ist, Abschnitte (6a,6b) des gekrümmten Schlauchelements (6) bzw. die zwei Schlauchelemente (7,8) jeweils mit Abstand von einander an oder nahe dem Sohleninnenrand bzw. dem Sohlenaußenrand verlaufen und die Sohlenauftrittsfläche bilden und wobei das bzw. jedes Schlauchelement (6,7,8) durch eine in seinem Inneren etwa mittig verlaufende, der seitlichen Stabilisierung dienende Längs-Trennwand (30,30') in zwei in Längsrichtung des Schlauchelements verlaufende Kammern (31) unterteilt ist, die durch mindestens eine Öffnung (34) in der Längs-Trennwand miteinander in Verbindung stehen.

2. Schuhboden nach Anspruch 1,
dadurch gekennzeichnet, daß die Längs-Trennwand (30) im Querschnitt U-förmig ausgebildet ist.

3. Schuhboden nach Anspruch 1 oder 2,
dadurch gekennzeichnet, daß das Schlauchelement (6) an dem fersenseitigen Teil der Sohlenschicht (1) befestigt und hufeisenförmig ausgebildet ist and daß das Schlauchelement durch eine in seinem Inneren vorgesehene quer zu der Längserstreckung des Schlauchelements verlaufende Quer-Trennwand (32) in einen der medialen Fußseite und einen der lateralen Fußseite zugeordneten Schlauchelement-Teil (6a bzw. 6b) unterteilt ist, deren Innenräume gegeneinander abgeschlossen und getrennt aufpumpbar sind.

4. Schuhboden nach einem der Ansprüche 1 bis 3,
dadurch gekennzeichnet, daß jedes Schlauchelement auf seiner Auftrittsfläche eine Profilierung aufweist.

## Claims

1. Shoe bottom, in particular for sports shoes, having a sole layer (1), on the walking surface of which at least one tube element (6) inflatable with air and of curved shape or at least two tube elements (7,8) is and respectively are secured, wherein the width of each tube element (6,7,8) in relation to the width of the sole is small, portions (6a,6b) of the curved tube element (6) and the two tube elements (7,8) respectively, each run spaced from each other at or close to the inner edge of the sole and the outer edge of the sole respectively and form the ground contacting surface of the sole and wherein the tube element and each tube element (6,7,8) respectively is subdivided, by a longitudinal partition (30,30') running in its interior approximately centrically and serving for lateral stabilization, into two chambers (31), running in longitudinal direction of the tube element, which communicate with each other by at least one opening (34) in the longitudinal partition.

2. Shoe bottom according to claim 1, characterized in that the longitudinal partition (30) is formed U-shaped in the cross-section.

3. Shoe bottom according to claim 1 or 2, characterized in that the tube element (6) is secured to the heel side portion of the sole layer (1) and formed in the shape of a horseshoe and that the tube element is subdivided by a transverse partition (32) provided in its interior and running transverse to the longitudinal extension of the tube element, into a tube element portion (6a) assigned to the medial side of the foot and into a tube element portion (6b) assigned to the lateral side of the foot, the interior spaces of which are closed off relative to each other and are separately inflatable.

4. Shoe bottom according to one of the claims 1 to 3, characterized in that each tube element comprises a profiling on its ground contacting surface.

## Revendications

1. Semelle, notamment pour chaussures de sport, comportant une couche de semelle (1), sur la face d'appui de laquelle sont fixés au moins un élément de tuyau (6) de forme courbe, dans lequel de l'air peut être introduit par pompage, ou au moins deux éléments de tuyaux (7,8), et dans laquelle la largeur de chaque élément de tuyau (6,7) est faible par rapport à la largeur de la semelle, des sections (6a,6b) de l'élément de tuyau courbe (6) ou les deux éléments de tuyaux (7,8) s'étendent respectivement à distance l'une de l'autre sur ou à proximité du bord intérieur ou du bord extérieur de la semelle et forment la surface de marche de la semelle, et dans lequel le ou chaque élément de tuyau (6,7,8) est subdivisé par une paroi de séparation longitudinale (30,30'), qui s'étend approximativement en position médiane à l'intérieur de l'élément de tuyau et sert à réaliser la stabilisation latérale et est subdivisée en deux chambres (31), qui s'étendent dans la direction longitudinale de l'élément de tuyau et sont reliées entre elles par au moins une ouverture (34) aménagée dans la paroi de séparation longitudinale.

2. Semelle selon la revendication 1, caractérisée en ce que la paroi de séparation longitudinale (30) est agencée en forme de U en coupe transversale.

3. Semelle selon la revendication 1 ou 2, caractérisée en ce que l'élément de tuyau (6) est fixé à la partie, située côté talon, de la couche de semelle (1) et est agencée en forme de fer à cheval et que l'élément de tuyau est subdivisé par une paroi de séparation transversale (32), qui est prévue en son intérieur et s'étend transversalement par rapport à l'étendue longitudinale de l'élément de tuyau, en une partie d'élément de tuyau (6a) associée au côté médian du pied, et une partie d'élément de tuyau (6b) associée au coté latéral du pied, les espaces intérieurs de ces parties d'élément de tuyau étant fermés les uns par rapport aux autres et pouvant être gonflés séparément par pompage.

4. Semelle selon l'une des revendications 1 à 3, caractérisée en ce que chaque élément de tuyau possède un profil sur sa surface d'appui.
